# FASCICULE DE BREVET EUROPEEN

(11) **EP 2 383 191 B1**
(45) Date de publication et mention de la délivrance du brevet: **03.04.2013**
(21) Numéro de dépôt: 11003327.1
(22) Date de dépôt: 20.04.2011
(51) Int. Cl.: B65D 5/00, B65D 5/16, B65D 5/32

(54) **Plateau en carton gerbable et flan permettant d'obtenir un tel plateau**
Stackable cardboard tray and blank suitable for obtaining such a tray
Stapelfähige Faltschale aus Karton, und Zuschnitt zur Herstellung einer solchen Platte

(30) Priorité: 27.04.2010 FR 1001802
(43) Date de publication de la demande: 02.11.2011
(73) Titulaire: Otor Société Anonyme, 92800 Puteaux (FR)
(72) Inventeur: Delause, Bernard, 88000 Epinal (FR); Jacquot, Denise, 88550 Pouxeux (FR); Desertot, Didier, 21560 Arc-sur-Tille (FR); Mathieu, Gérard, 95000 Cergy (FR)
(74) Mandataire: Benech, Frédéric

(56) Documents cités:
- US-A- 5 277 360
- US-A- 5 791 555
- US-A1- 2003 146 126

## Description

La présente invention concerne un plateau en matière en feuille de carton du type comprenant un fond et quatre parois latérales, à savoir deux parois latérales de côté, une paroi latérale de fond et une paroi latérale de face, muni de deux trottoirs en face supérieure s'étendant parallèlement au fond.

Elle concerne également un flan et/ou un ensemble de deux flans permettant d'obtenir un tel plateau.

Elle trouve une application particulièrement importante bien que non exclusive dans le domaine des emballages pour produits rigides (bocaux, boîtes), ou semi-rigides (sacs) ou encore pour les fruits et légumes, permettant de présenter facilement les produits de façon immédiate, propre et attractive, notamment sur les étagères des rayons de magasins à grandes surfaces.

On connaît déjà des emballages du type plateau permettant de présenter les produits en grandes surface.

En particulier dans les circuits de distribution du type connus en terminologie anglo-saxonne sous la dénomination « hard discount » les emballages doivent contribuer majoritairement à la promotion des produits car ces derniers ne sont pas mis en linéaire mais simplement présentés dans les plateaux en carton ondulé, imprimés et empilés les uns sur les autres.

La formule la plus classique rencontrée est celle du plateau à trottoir avec face avant ajourée du type ci-dessus.

Ces plateaux très économiques sont dotés de tenons de gerbage pour améliorer la stabilité sur palette.

De tels tenons de gerbages sont néanmoins fragiles et ne s'emboîtent pas toujours correctement dans les évidements prévus dans le plateau du dessus.

C'est la raison pour laquelle ils sont souvent omis, ce qui entraînent des glissements qui peuvent se révéler catastrophiques. De tels plateaux présentent également un autre inconvénient, celui d'avoir en face avant une superposition de volets (rabat attenant au trottoir, rabats de fond surchappant les rabats attenants aux parois latérales etc...) si bien que d'une part la face avant donne un aspect interrompu et d'autre part on voit la tranche du carton (cannelure) en plusieurs endroits, tant horizontalement que verticalement, ce qui est inesthétique.

On connait également (US 2003/146126 - US 5791555 - 5.77.360) des plateaux empilables mais qui ne sort pas auto-centrables d'un plateau sur l'autre.

La présente invention vise à fournir un plateau répondant mieux que ceux antérieurement connus aux exigences de la pratique, notamment en ce qu'il comporte deux trottoirs en face supérieure s'étendant parallèlement et en ce qu'il comporte un dispositif d'auto-centrage d'un plateau sur l'autre, de sorte, qu'aucun tenon n'est nécessaire.

Plusieurs modes de réalisation vont par ailleurs être possibles avec l'invention, qui peuvent être combinés avec une face avant d'un seul volet, ce qui permet de ne pas voir apparaître la cannelure, les tranches de carton étant globalement cachées.

Dans ce but l'invention propose notamment un plateau en matière en feuille de carton comprenant un fond et quatre parois latérales, à savoir deux parois latérales de côté, une paroi latérale de fond et une paroi latérale de face, muni de deux trottoirs en face supérieure s'étendant parallèlement au fond,
caractérisé en ce que chaque trottoir est relié à une paroi latérale de côté et à la paroi latérale de face respectivement par des premières et deuxièmes lignes de pliage, et en ce que il comporte des moyens d'auto-centrage d'un plateau supérieur sur un plateau inférieur par encastrement d'une surépaisseur du fond entre les bords externes des trottoirs.

Dans des modes de réalisation avantageux, on a de plus recours à l'une et/ou à l'autre des dispositions suivantes :
- les moyens d'auto-centrage comprennent une encoche ouverte propre à coopérer avec une excroissance en vis à vis respectivement solidaires d'un bord du trottoir et d'un bord de la surépaisseur du fond ou inversement ;
- le plateau comporte au moins deux encoches et deux excroissances propres à coopérer respectivement ensemble ;
- les encoches sont triangulaires et les excroissances de forme complémentaire ;
- les excroissances sont sur la surépaisseur du fond ;
- la paroi latérale de face avant présente un évidement sensiblement en forme de U permettant d'accéder latéralement au contenu du plateau et en ce que l'évidement en forme de U comporte des bords rembordés ;
- les bords rembordés sont constitués par une première languette horizontale reliée au bord horizontal de la branche du U par une première double ligne de pliage et par deux deuxièmes languettes verticales respectivement reliés aux jambes verticales du U par des deuxièmes double lignes de pliage ;
- chaque paroi latérale de côté est formée par deux rabats principaux juxtaposés en vis à vis, respectivement reliés au fond et aux trottoirs par des troisièmes et lesdites premières lignes de pliage, lesdits rabats principaux étant collés sur des rabats latéraux secondaires respectivement reliés aux parois latérales de fond et de face par des quatrièmes lignes de pliage ;
- la surépaisseur du fond est formée par une plaque de carton collée sur la face externe du fond ;
- la surépaisseur du fond est formée par une languette reliée à la paroi latérale de fond et/ou de face ;
- le plateau est formé par une ceinture de parois latérales, le fond étant formé par deux volets reliés à une paroi latérale de côté correspondante par une cinquième ligne de pliage, lesdits volets étant collés sur deux languettes en vis à vis respectivement reliées au parois latérales de face et de fond par des sixièmes lignes de pliage, et en ce que les trottoirs sont formés par une languette solidaire de la paroi latérale de côté, sur laquelle sont collées deux demi languettes respectivement solidaires de la paroi latérale de face et de la paroi latérale de fond ;
- le plateau est formé par une barquette et une double enveloppe formant au moins trois des quatre parois latérales du plateau, à savoir la paroi latérale de face et les deux parois latérales de coté et lesdits trottoirs, ladite double enveloppe étant agencée pour recouvrir les parois de la barquette et comportant au moins une languette reliée à la paroi latérale de face et/ou à la paroi latérale de fond, la ou lesdites languettes étant collées sur la face externe du fond de la barquette pour former ladite sur-épaisseur ;
- la barquette et la paroi latérale de face avant de la double enveloppe comprennent chacun un évidement sensiblement en forme de U superposés l'un avec l'autre, permettant d'accéder latéralement au contenu du plateau, chaque paroi latérale de côté de la double enveloppe étant formée par un rabat principal relié à un trottoir correspondant par une des dites premières lignes de pliage, lesdits rabats principaux étant collés sur les parois latérales de la barquette en vis à vis ;
- la double enveloppe comprend une quatrième paroi de recouvrement de la paroi arrière de la barquette, reliée à l'autre extrémité des trottoirs et munie de l'autre coté de la languette pour former la sur-épaisseur ;
- l'autre coté des trottoirs est relié à un languette de collage sur la paroi arrière de la barquette.

L'invention propose également un flan ou un ensemble de flans pour la constitution d'un plateau tel que décrit ci-dessus.

Elle propose aussi un flan ou ensemble de deux flans pour la constitution d'un plateau muni de quatre parois latérales, à savoir un flan unique ou premier flan muni de deux parois latérales de côté, une paroi latérale de face et une paroi latérale de fond, ledit flan unique ou le premier flan comportant un panneau de fond ou un panneau latéral de côté rectangulaire, muni sur un côté d'un premier volet propre à former au moins en partie la paroi latérale de face présentant un évidement sensiblement en forme de U permettant d'accéder latéralement au contenu du plateau, caractérisé en ce que le premier volet du flan unique est relié sur le bord supérieur des branches du U, à deux trottoirs ou portions de trottoir propres à s'étendre parallèlement au fond lorsque le plateau est formé,
ou en ce que il comporte un deuxième flan muni d'un premier volet de même forme et sensiblement de même dimension que le premier volet du premier flan et propre à le recouvrir, ledit premier volet recouvrant étant relié sur le bord supérieur des branches du U, à deux trottoirs propres à s'étendre parallèlement au fond lorsque le plateau est formé,
et en ce que les trottoirs ou portions de trottoirs comportent des moyens d'auto-centrage d'un plateau supérieur sur un plateau inférieur par encastrement d'une plaque ou d'une languette en surépaisseur du fond entre les bords externes des trottoirs ou portions de trottoir.

Avantageusement les moyens d'auto-centrage comprennent une encoche ouverte propre à coopérer avec une excroissance en vis à vis respectivement solidaires d'un bord du trottoir et d'un bord de la plaque ou languette propres à être en surépaisseur du fond, ou inversement.

Avantageusement également le flan ou ensemble de deux flans comporte au moins deux encoches et deux excroissances propres à coopérer respectivement ensemble.

Encore avantageusement les encoches sont triangulaires et les excroissances de forme complémentaire.

Egalement avantageusement les excroissances sont sur la plaque ou la languette propres à être en surépaisseur du fond.

Dans un mode de réalisation avantageux chacun desdits trottoirs est de plus relié à un rabat adjacent propre à former au moins en partie une paroi latérale de côté.

Egalement avantageusement l'évidement sensiblement en forme de U comporte des bords rembordés.

Avantageusement les bords rembordés sont constitués par une première languette horizontale reliée au bord horizontal de la branche du U par une première double ligne de pliage et par deux deuxièmes languettes verticales respectivement reliées aux jambes verticales du U par des deuxièmes double lignes de pliage.

Dans un mode de réalisation avantageux le flan comporte une plaque de carton détachable découpée dans une partie évidée dudit flan entre les trottoirs pour former une paroi d'auto-centrage d'un plateau supérieur sur un plateau inférieur après collage sur le fond.

Avantageusement le flan comporte deux rabats principaux propres à être juxtaposés en vis à vis lors de la formation du plateau, respectivement reliés aux trottoirs et au fond par des premières et par des troisièmes lignes de pliage, lesdits rabats principaux étant agencés pour être collés sur des rabats latéraux secondaires respectivement reliés au premier volet et à un deuxième volet propre à former la paroi latérale de fond du plateau par des quatrièmes lignes de pliage.

Dans un autre mode de réalisation avantageux le flan est formé par une ceinture de panneaux latéraux, le fond étant formé par deux volets reliés à une paroi latérale de côté correspondante par une cinquième ligne de pliage, lesdits volets étant propres à être collés sur deux languettes en vis à vis respectivement reliées au parois latérales de face et de fond par des sixièmes lignes de pliage, et en ce que les trottoirs sont propres à être formés par une languette solidaire de la paroi latéral de côté et deux demi languettes respectivement solidaires de la paroi latérale de face et de la paroi latérale de fond.

Avantageusement l'ensemble de flans comprend le premier flan type barquette et un deuxième flan comprenant un volet muni d'un évidement en U, deux rabats principaux, respectivement reliés aux trottoirs, lesdits rabats principaux étant agencés pour être collés sur les parois latérales de la barquette, deux petits rabats reliés au premier volet, un deuxième volet ou languette propre à être collé sur la paroi latérale de fond de la barquette et la languette destinée à former la sur-épaisseur, ladite languette étant reliée au volet à évidement en U ou au deuxième volet.

La présente invention sera mieux comprise à la lecture de la description qui suit de modes de réalisation donnés à titre d'exemples non limitatifs.

La description se réfère aux dessins qui l'accompagnent dans lesquels :
La figure 1 est une vue en plan d'un premier mode de réalisation d'un flan selon l'invention.
La figure 2 est une vue en plan d'un deuxième mode de réalisation d'un flan selon l'invention.
La figure 3 est une vue en perspective par en dessous de deux plateaux obtenus avec des flans correspondants aux figures 1 ou 2 montrant l'encastrement d'auto-centrage.
La figure 4 est une vue en plan d'un troisième mode de réalisation d'un flan selon l'invention.
La figure 5 est une vue en perspective du flan de la figure 4 en cours de formation par exemple autour d'un mandrin (non représenté).
La figure 6 montre deux plateaux obtenus avec des flans comme représentés à la figure 4, illustrant un autre mode de réalisation de l'auto-centrage entre plateaux grâce à un rabat collé sur le fond.
La figure 7 est une vue en plan d'un quatrième mode de réalisation d'un flan selon l'invention.
La figure 8 montre le flan de la figure 7 en cours de formation du plateau correspondant, en perspective.
La figure 9 est une vue en perspective du plateau obtenu avec le flan de la figure 7.
Les figures 10 et 11 montrent respectivement en perspective par en dessous et en vue latérale un autre mode de réalisation d'un plateau selon l'invention avec pliures de calage.
Les figures 12A et 12B montrent en vue de dessus un flan ou une série de flans selon un cinquième mode de réalisation de l'invention.
Les figures 13, 14A et 14B sont des vues en perspective de plateaux obtenus avec les flans des figures 12A et 12B.
La figure 15 est une vue en plan d'un premier flan pour ensemble de flans selon un mode de réalisation de l'invention.
Les figures 16A et 16B sont des vues en plan de deuxièmes flans, pour ensemble de flans selon deux modes de réalisation différents de l'invention.
Les figures 17A, 17B et 18 sont des vues en perspective de plateaux obtenus avec les flans des figures 15, 16A et/ou 16B.
Les figures 1, 2 et 3 montrent un premier mode de réalisation de flan et plateau selon l'invention.

Plus précisément la figure 1 montre un flan 1 et la figure 2 un flan 2 très similaire au flan 1 pour constituer des plateaux 3, 4 tels que représentés empilés sur la figure 3. Les plateaux sont munis de quatre parois latérales à savoir deux parois latérales de côté 5, 6, une paroi latérale de face 7 et une paroi latérale de fond 8.

Plus précisément en référence à la figure 1 le flan 1 comporte un panneau de fond rectangulaire 9 muni d'un côté d'un volet 10 propre à former la paroi latérale de fond 8 relié au panneau de fond 9 par une ligne de pliage 11, ledit volet comportant deux rabats rectangulaires latéraux 12.

Le panneau de fond 9 comprend de plus d'une part sur ses deux côtés latéraux adjacents deux rabats principaux 13 rectangulaires reliés par des troisièmes lignes de pliage 14 perpendiculaires à la ligne de pliage 11 et d'autre part, sur le côté opposé 15 au volet de fond, un premier volet 16 propre à former la paroi latérale de face 7, ledit volet étant relié au fond par l'intermédiaire de la ligne de pliage 17.

Le premier volet 16 présente un évidement 18 sensiblement en forme de U et dont le sommet 19 des branches du U sont reliées à deux trottoirs 20 eux-mêmes munis de rabats principaux 21 situés de part et d'autre et reliés auxdits trottoirs par des premières lignes de pliage 22.

Les extrémités opposées des trottoirs 20 sont par ailleurs reliées à un rabat 23 rectangulaire.

Le premier volet comporte par ailleurs sur les bords 24 du U des languettes de rembordement.

Plus précisément la barre centrale du U horizontale du volet comprend une languette 25 rectangulaire reliée au volet par une double ligne de pliage 26 et sur les branches verticales 27, deux petites languettes rectangulaires 28 reliées auxdites branches par des doubles lignes de pliage 29.

Une telle disposition permet de cacher les bords latéraux du U ce qui permet une excellente présentation, seuls les arrondis 30 entre branches verticales du U et barre horizontale étant légèrement apparents, ce qui n'est pas gênant, étant au niveau des pliures.

Le flan 1 comprend enfin une plaque amovible 31 sensiblement rectangulaire, découpée dans l'évidement 31' séparant les trottoirs 20, qui va pouvoir être utilisée comme double fond.

Dans le mode de réalisation plus particulièrement décrit, des évidements en forme de V renversé 32 sont prévus sur les bords périphériques externes des trottoirs, des pointes de forme complémentaire 33 étant quant à elles prévues sur les bords périphériques de la plaque 31, de sorte que (cf. figure 3) lorsque le plateau 3 est positionné sur le plateau 4, la plaque 31 vient par l'intermédiaire de ses pointes 33 s'encastrer dans les évidements complémentaires 32 des trottoirs 20.

Dans la suite de la description on utilisera les mêmes numéros de référence pour désigner des éléments identiques.

Le flan 2 de la figure 2 est identique au flan 1 de la figure 1 sauf en ce qui concerne la paroi de fond 10 qui est déportée. Au lieu d'être adjacente et reliée par une ligne de pliage 11 au fond 9 du plateau, elle est relié aux extrémités opposés des trottoirs 20, à la place de la languette 23, cette dernière étant quant à elle à la place du volet de fond 10.

Les flans des figures 1 et 2 permettent donc d'obtenir les plateaux 3, 4 en feuille de carton comme montré à la figure 3, plateaux qui comportent donc deux trottoirs ininterrompus en face supérieure s'étendant parallèlement au fond 9, chacun étant relié à une paroi latérale de côté 5, 6 et à la paroi latérale de face 7 respectivement par les premières lignes de pliage 22, et les deuxièmes lignes de pliage 35 aux sommets 19 des branches du U.

On a représenté sur la figure 4 un autre mode de réalisation d'un flan 36 selon l'invention. Ici la languette 23 n'est ni à l'extrémité des trottoirs 20 ni du côté du fond 9 mais est située en prolongement de la paroi de fond 10.

Comme cela n'a pas été décrit mais comme cela apparaissait également sur les figures 1 et 2 le volet formant la paroi latérale de face 7 comporte par ailleurs deux rabats latéraux 37 rectangulaires reliés à ladite face par l'intermédiaire de ligne de pliage 37' un peu décalées en alignement vers l'intérieur par rapport aux troisièmes lignes de pliage 14 de façon à permettre, lorsque l'emballage va être replié, de compenser les surépaisseurs.

Comme on le voit apparaître sur les figures 5 et 6, au moment de la formation de l'emballage celui-ci est tout d'abord replié autour de lui-même, puis le fond 9 est collé sur la languette 23. Les rabats latéraux 37 (pour ce qui du volet de face) et les rabats latéraux 12 (pour ce qui du volet de fond) étant ensuite repliés vers l'intérieur, avant que ne soit collés sur la face externe de ces rabats latéraux, les rabats principaux 21 connectés aux trottoirs 20, rabats principaux qui comportent par exemple avantageusement un évidement 38 permettant une préhension manuelle aisée de l'ensemble.

Le reste de la paroi latérale est quant à elle formée par le rabat 13 du fond 9, de telle sorte que chaque paroi latérale (voir figures 6 ou 3) est formé par les deux rabats principaux 13 et 21, reliés d'une part au fond et d'autre part au trottoir, collés sur les rabats latéraux secondaires 12 et 37, respectivement reliés aux parois latérales de fond et de face.

Dans le mode de réalisation de la figure 6 l'encastrement d'un plateau dans l'autre permettant un bon auto-centrage est réalisé non pas par une plaque 31 mais par l'intermédiaire de la languette 23 qui vient s'encastrer entre les bords externes extrêmes des trottoirs 20, qui comportent de façon similaire à ce qui avait été décrit en référence à la plaque 31 pour ce qui est de la languette 23, des parties en pointe 39 venant donc s'encastrer dans des évidements de forme complémentaire 40 situés donc à l'extrémité du trottoir 20 correspondant.

On a représenté sur les figures 7 à 9 un autre mode de réalisation de flan 41 et d'emballage ou boîte ou plateau 42 selon l'invention.

Le flan 41 est très similaire au flan 36 de la figure 4, sauf en ce qui concerne les formes des différents rabats.

Ainsi les rabats latéraux 42 associés au fond 9 sont rectangulaires de largueur égale ou sensiblement égale à la hauteur h de la paroi de face latérale 43.

Les rabats latéraux secondaires 44 reliés au volet latéral de face sont quant à eux de forme triangulaire propre à venir, lorsque le plateau est formé, s'encastrer dans la forme complémentaire trapézoïdale des rabats principaux 45, reliés au trottoir 20, le rabat secondaire 46 étant relié quant à lui au volet de fond 10 et étant également de forme triangulaire, mais symétrique par rapport aux rabats principaux 45, de l'autre côté des rabats secondaires 44.

Ainsi lorsque l'emballage 47 est formé il présente des parois latérales de côté comprenant une partie centrale 45 en forme de trapèze isocèle dont la grande base est en haut, avec triangles 44 encastrés sur les côtés du trapèze.

Les figures 10 et 11 montrent un autre mode de réalisation d'un plateau 50 selon l'invention qui comporte de façon connue en elle-même au niveau de la fabrication du fond de l'emballage, des plis 51 formés par des bancs 52, 53 reliés par des lignes de pliage 55 au reste du volet 54 du fond, ce qui fait que, lorsqu'on repousse (flèche 56) les parois en accordéon du volet 54, on obtient des excroissances 57 dans le fond de l'emballage, qui vont permettre le calage des produits 58 par exemple cylindriques comme montrés sur la figure 11.

Une plaque 59 d'auto-centrage similaire aux plaques 31 et propre à s'encastrer dans les bords des trottoirs comme décrit ci-avant est prévue.

Les figures 12A et 12B montrent un autre mode de réalisation d'un flan 60, 60', 60" selon l'invention qui comporte une ceinture de panneaux latéraux 61, le fond étant formé par deux volets rectangulaires 62 reliés à une paroi latérale 63 par une cinquième ligne de pliage 64, lesdits volets étant propres à être collés sur deux languettes en vis à vis 65, respectivement reliées aux parois latérales de face 66 et de fond 67, par des sixièmes lignes de pliage 68, les trottoirs 69 (cf. figure 13 à 14B) étant propres à être formés par une languette 70 solidaire et adjacente à la paroi 63, et par deux demi languettes 71, solidaires de la paroi latérale de face 66 et de la paroi latérale de fond 67, de sorte que (cf. figure 14A) les trottoirs 69 sont à double épaisseur.

Les languettes 65 sont ici agencées pour présenter à leur extrémité des évidements 72 ou parties un peu en retrait par rapport à la paroi latérale adjacente, évidements qui vont permettre les encastrements avec les extrémités 73 des trottoirs 69, de forme complémentaire.

Enfin on a représenté sur les figures 15 à 18 un autre mode de réalisation d'un ensemble 80 de premier flan 81 et de deuxièmes flans 82, 82' pour constituer un plateau 83.

Le premier flan 81 comporte un fond rectangulaire 84 relié à quatre parois latérales, à savoir deux parois latérales de côté 85, 86, une paroi latérale de face 87 et une paroi latérale de fond 88, sensiblement rectangulaires.

La paroi latérale de face 87 en forme de U, est du type décrit en référence aux précédents flans.

Par ailleurs les parois latérales de face 87 et de fond 88 comportent deux rabats 89, 90 de part et d'autre pour coopérer avec les parois latérales de côté pour former une barquette interne.

Chacun des deuxièmes flans 82, 82' est destiné à former une double enveloppe recouvrant la barquette.

Plus précisément chaque deuxième flan comprend un volet 91 muni d'un évidemment en U 92, le volet 91 étant de surface un peu supérieure à la paroi 87 de la barquette correspondante, qu'elle est amenée à cacher de telle sorte que le rebord de la barquette en carton plus épais par exemple, est caché par le deuxième flan, par exemple de plus faible grammage.

Le volet 91 est relié de part et d'autre à deux petits rabats 93 triangulaires de base dirigées vers l'extérieur et est relié par les sommets des branches du U 94 par le biais d'une ligne de pliage aux trottoirs 95 eux-mêmes reliés par des lignes de pliage 96 à des rabats trapézoïdaux 97 dont un côté 98 est propre à coopérer avec l'hypoténuse des rabats triangulaires 93.

L'autre côté 98' des trottoirs 95 est soit relié à une languette 99 propre à être collée sur la paroi 88 de la barquette, soit à un deuxième volet 100 également collable sur la paroi 88.

Selon le mode de réalisation de l'invention décrit ici une ou deux languettes 101 rattachée au deuxième volet 100 et/ou au premier volet 91 est prévue.

Comme décrit ci-avant, les trottoirs comprennent des encoches 102, par exemple de part et d'autre agencées pour coopérer avec les extrémités en points 103 des rabats 101, pour permettre l'encastrement des plateaux comme montré aux figures 17A et 17B.

Comme il va de soi et comme il en résulte d'ailleurs de ce qui précède, la présente invention n'est pas limitée aux modes de réalisation plus particulièrement décrits. Elle en embrasse au contraire toutes les variantes et notamment celles où les formes pour encastrement par l'intermédiaire d'une languette collée sur le fond et/ou d'une plaque sont différentes.

## Revendications

1. Plateau (3, 4 ; 47, 50, 63) en matière en feuille de carton comprenant un fond et quatre parois latérales, à savoir deux parois latérales de côté (5, 6 ; 63 ; 97), une paroi latérale de fond (8, 67 ; 88, 100) et une paroi latérale de face (7, 66, 91), muni de deux trottoirs (20, 69, 95) en face supérieure s'étendant parallèlement au fond,
chaque trottoir (20, 69, 95) étant relié à une paroi latérale de côté (5, 6 ; 63 ; 97) et à la paroi latérale de face (7, 66, 91) respectivement par des premières (22, 96), et deuxièmes (19, 94) lignes de pliage,
**caractérise en ce que** il comporte des moyens (32, 33 ; 39, 40 ; 72, 73 ; 103, 102) d'auto-centrage d'un plateau supérieur (13) sur un plateau inférieur (4) par encastrement d'une surépaisseur (31, 23, 59, 65, 101) du fond entre les bords externes des trottoirs (20, 69, 95).

2. Plateau selon la revendication 1, **caractérisé en ce que** les moyens d'auto-centrage comprennent une encoche ouverte (32, 40, 102) propre à coopérer avec une excroissance (33, 39, 103) en vis à vis respectivement solidaires d'un bord du trottoir et d'un bord de la surépaisseur du fond ou inversement.

3. Plateau selon la revendication 2, **caractérisé en ce que** il comporte au moins deux encoches et deux excroissances propres à coopérer respectivement ensemble.

4. Plateau selon les revendications 2 et 3, **caractérisé en ce que** les encoches sont triangulaires et les excroissances de forme complémentaire.

5. Plateau selon l'une quelconque des revendications 2 à 4, **caractérisé en ce que** les excroissances sont sur la surépaisseur du fond.

6. Plateau selon l'une quelconque des revendications précédentes, **caractérisé en ce que** la paroi latérale de face (7, 66, 91) avant présente un évidement (18, 92) sensiblement en forme de U permettant d'accéder latéralement au contenu du plateau et **en ce que** l'évidement en forme de U comporte des bords rembordés (24).

7. Plateau selon la revendication 6, **caractérisé en ce que** les bords (24) rembordés sont constitués par une première languette (15) horizontale reliée au bord horizontal de la branche du U par une première double ligne de pliage (26) et par deux deuxièmes languettes (28) verticales respectivement reliés aux jambes verticales du U par des deuxièmes double lignes de pliage (29).

8. Plateau selon l'une quelconque des revendications précédentes, **caractérisé en ce que** chaque paroi latérale de côté (5, 6) est formée par deux rabats principaux (21, 13) juxtaposés en vis à vis, respectivement reliés au fond (9) et aux trottoirs (20) par des troisièmes (14) et lesdites premières (22) lignes de pliage, lesdits rabats principaux (21, 13) étant collés sur des rabats latéraux secondaires (12, 37) respectivement reliés aux parois latérales de fond et de face par des quatrièmes lignes de pliage (37').

9. Plateau selon l'une quelconque des revendications précédentes, **caractérisé en ce que** la surépaisseur du fond est formée par une plaque (31, 59) de carton collée sur la face externe du fond.

10. Plateau selon l'une quelconque des revendications 1 à 8, **caractérisé en ce que** la surépaisseur du fond est formée par une languette (23, 65, 101) reliée à la paroi latérale de fond et/ou de face.

11. Plateau selon l'une quelconque des revendications 1 à 7, **caractérisé en ce que** il est formé par une ceinture (61) de parois latérales (63, 66, 67), le fond étant formé par deux volets (62) reliés à une paroi latérale (63) de côté correspondante par une cinquième ligne de pliage (64), lesdits volets étant collés sur deux languettes (65) en vis à vis respectivement reliées au parois latérales de face et de fond par des sixièmes lignes de pliage (68), et **en ce que** les trottoirs sont formés par une languette solidaire (70) de la paroi latérale (63) de côté, sur laquelle sont collées deux demi languettes (71) respectivement solidaires de la paroi latérale de face et de la paroi latérale de fond.

12. Plateau selon la revendication 7, **caractérisé en ce que** la surépaisseur du fond est formée par une languette (65) reliée à la paroi latérale de face et/ou à la paroi latérale de fond.

13. Plateau (83) selon l'une quelconque des revendications 1 à 5, **caractérisé en ce qu'**il est formé par une barquette (81) et une double enveloppe (82, 82') formant au moins trois des quatre parois latérales du plateau, à savoir la paroi latérale de face (91) et les deux parois latérales de côté (97) et lesdits trottoirs (95), ladite double enveloppe étant agencée pour recouvrir les parois de la barquette et comportant au moins une languette (101) reliée à la paroi latérale de face et/ou à la paroi latérale de fond, la ou lesdites languettes étant collées sur la face externe du fond de la barquette pour former ladite sur-épaisseur.

14. Plateau selon la revendication 13, **caractérisé en ce que** la barquette (81) et la paroi latérale de face avant (91) de la double enveloppe comprennent chacun un évidement (92) sensiblement en forme de U superposés l'un avec l'autre, permettant d'accéder latéralement au contenu du plateau, **en ce que** chaque paroi latérale (97) de côté de la double enveloppe est formée par un rabat principal (97) relié à un trottoir (95) correspondant par une des dites premières lignes de pliage (96), lesdits rabats principaux étant collés sur les parois latérales de la barquette en vis à vis.

15. Plateau selon la revendication 14, **caractérisé en ce que** la double enveloppe comprend une quatrième paroi (100) de recouvrement de la paroi arrière (88) de la barquette, reliée à l'autre extrémité (98') des trottoirs et munie de l'autre coté de la languette (101) pour former la sur-épaisseur.

16. Plateau selon la revendication 14, **caractérisé en ce que** l'autre coté des trottoirs est relié à une languette (99) de collage sur la paroi arrière (88) de la barquette.

17. Flan (1) ou ensemble de deux flans (81, 82, 82') pour la constitution d'un plateau (3, 4, 47, 50, 83) muni de quatre parois latérales (5, 6, 7, 8 ; 63, 67, 66 ; 88, 91, 97, 100), à savoir un flan unique (1, 41, 60) ou premier flan (81) muni de deux parois latérales de côté, une paroi latérale de face et une paroi latérale de fond, ledit flan unique ou le premier flan comportant un panneau de fond (9, 84) ou un panneau latéral (63) de côté rectangulaire, muni sur un côté d'un premier volet (7, 66, 87) propre à former au moins en partie la paroi latérale de face présentant un évidement (18, 92) sensiblement en forme de U permettant d'accéder latéralement au contenu du plateau, le premier volet (7) du flan unique étant relié sur le bord supérieur des branches du U, à deux trottoirs (20) ou portions (70, 71) de trottoir propres à s'étendre parallèlement au fond lorsque le plateau est formé, ou l'ensemble comportant un deuxième flan (82, 82') muni d'un premier volet (91) de même forme et sensiblement de même dimension que le premier volet (87) du premier flan et propre à le recouvrir, ledit premier volet (91) recouvrant étant relié sur le bord supérieur des branches du U, à deux trottoirs (95) propres à s'étendre parallèlement au fond lorsque le plateau est formé,
**caractérisé en ce que** les trottoirs (20, 95) ou portions de trottoirs (70, 71) comportent des moyens (32, 33 ; 39, 40 ; 72, 73 ; 102, 103) d'auto-centrage d'un plateau supérieur sur un plateau inférieur par encastrement d'une plaque (31, 59) ou d'une languette (23, 65, 101) en surépaisseur du fond entre les bords externes des trottoirs ou portions de trottoir.

18. Flan ou ensemble de deux flans selon la revendication 17, **caractérisé en ce que** les moyens d'auto-centrage comprennent une encoche ouverte propre à coopérer avec une excroissance en vis à vis respectivement solidaires d`un bord du trottoir et d'un bord de la plaque ou languette propres à être en surépaisseur du fond, ou inversement.

19. Flan ou ensemble de deux flans selon la revendication 18, **caractérisé en ce que en ce que** il comporte au moins deux encoches et deux excroissances propres à coopérer respectivement ensemble.

20. Flan ou ensemble de deux flans selon la revendication 18 et 19, **caractérisé en ce que** les encoches sont triangulaires et les excroissances de forme complémentaire.

21. Flan ou ensemble de flans selon l'une quelconque des revendications 17 à 20, **caractérisé en ce que** les excroissances sont sur la plaque ou la languette propres à être en surépaisseur du fond.

22. Flan ou ensemble de flans selon l'une quelconque des revendications 17 à 21, **caractérisé en ce que** chacun desdits trottoirs (20, 45, 95) est de plus relié à un rabat adjacent (21, 96) propre à former au moins en partie une paroi latérale de côté.

23. Flan selon la revendication 17 à 22, **caractérisé en ce que** l'évidement (18, 92) sensiblement en forme de U comporte des bords rembordés (24).

24. Flan selon la revendication 23, **caractérisé en ce que** les bords rembordés sont constitués par une première languette horizontale (15) reliée au bord horizontal de la branche du U par une première double ligne de pliage (26) et par deux deuxièmes languettes (28) verticales respectivement reliées aux jambes verticales du U par des deuxièmes double lignes de pliage (29).

25. Flan selon l'une quelconque des revendications 17 à 24, **caractérisé en ce que** il comporte une plaque de carton (31, 52) détachable découpée dans une partie évidée (31') dudit flan entre les trottoirs (20) pour former une paroi d'auto-centrage d'un plateau supérieur sur un plateau inférieur après collage sur le fond.

26. Flan selon l'une quelconque des revendications 17 à 25, **caractérisé en ce que** il comporte deux rabats principaux (21, 13) propres à être juxtaposés en vis à vis lors de la formation du plateau, respectivement reliés aux trottoirs (20) et au fond (9) par des premières (22) et par des troisièmes (14) lignes de pliage, lesdits rabats principaux (21, 13) étant agencés pour être collés sur des rabats latéraux secondaires (12, 37) respectivement reliés au premier volet et à un deuxième volet propre à former la paroi latérale de fond du plateau par des quatrièmes lignes de pliage (37').

27. Flan selon l'une quelconque des revendications 17 à 25, **caractérisé en ce que** il est formé par une ceinture (61) de panneaux latéraux (63, 66, 67), le fond étant formé par deux volets (62) reliés à une paroi latérale (63) de côté correspondante par une cinquième ligne de pliage (64), lesdits volets étant propres à être collés sur deux languettes (65) en vis à vis respectivement reliées au parois latérales de face et de fond par des sixièmes lignes de pliage (68), et **en ce que** les trottoirs sont propres à être formés par une languette (70) solidaire de la paroi latérale de côté (63) et deux demi languettes (71) respectivement solidaires de la paroi latérale de face et de la paroi latérale de fond.

28. Ensemble de flans selon l'une quelconque des revendications 17 à 20, **caractérisé en ce que** il comprend le premier flan (81) type barquette et un deuxième flan (82, 82') comprenant un volet (91) muni d'un évidement (92) en U, deux rabats principaux (97), respectivement reliés aux trottoirs (95), lesdits rabats principaux étant agencés pour être collés sur les parois latérales (85, 86) de la barquette, deux petits rabats (93) reliés au premier volet (91), un deuxième volet (100) ou languette (99) propre à être collé sur la paroi latérale de fond (88) de la barquette et la languette (101) destinée à former la sur-épaisseur, ladite languette étant reliée au volet à évidement en U ou au deuxième volet.

## Claims

1. Tray 3, 4; 47, 50, 83) made of cardboard sheet material comprising a bottom and four lateral walls, namely two side lateral walls (5, 6; 63; 97), a rear lateral wall (8, 67; 88, 100) and a front lateral wall (7, 66, 91), provided with two strips (20, 69, 95) in the upper face and extending parallel to the bottom, each strip (20, 69, 95) being connected to a side lateral wall (5, 6, 63; 97) and to the front lateral wall (7, 66, 91) respectively by first fold lines (22, 96) and second fold lines (19, 94),
**characterised in that** it comprises means (32, 33; 39, 40; 72, 73; 103, 102) for automatic centering of an upper tray (13) on a lower tray (4) by engagement of an extra thickness (31, 23, 59, 65, 101) of the bottom between the external edges of the strips (20, 69, 95).

2. Tray according to claim 1, **characterised in that** the means for automatic centering comprise an open notch (32, 40, 102) suitable for cooperating with a facing excrescence (33, 39, 103) respectively forming one piece with an edge of the strip and an edge of the extra thickness of the bottom or vice versa.

3. Tray according to claim 2, **characterised in that** it comprises at least two notches and two excrescences suitable for cooperating with one another respectively.

4. Tray according to claims 2 and 3, **characterised in that** the notches are triangular and the excrescences are of complementary shape.

5. Tray according to any one of claims 2 to 4, **characterised in that** the excrescences are on the extra thickness of the bottom.

6. Tray according to any one of the preceding claims, **characterised in that** the front lateral wall (7, 66, 91) has an opening (18, 92) which is substantially in the shape of a U allowing lateral access to the contents of the tray and **in that** the opening in the shape of a U comprises turned-in edges (24).

7. Tray according to claim 6, **characterised in that** the turned-in edges (24) are constituted by a first horizontal tongue (15) connected to the horizontal edge of the branch of the U by a first double fold line (26) and by two second vertical tongues (28) respectively connected to the vertical limbs of the U by second double fold lines (29).

8. Tray according to any one of the preceding claims, **characterised in that** each side lateral wall (5, 6) is formed by two main flaps (21, 13) juxtaposed facing one another, respectively connected to the bottom (9) and to the strips (20) by third fold lines (14) and said first fold lines (22), said main flaps (21, 13) being glued to secondary lateral flaps (12, 37) respectively connected to the rear and front lateral walls by fourth fold lines (37').

9. Tray according to any one of the preceding claims, **characterised in that** the extra thickness of the bottom is formed by a sheet (31, 59) of cardboard glued to the external face of the bottom.

10. Tray according to any one of claims 1 to 8, **characterised in that** the extra thickness of the bottom is formed by a tongue (23, 65, 101) connected to the rear and/or front lateral wall.

11. Tray according to any one of claims 1 to 7, **characterised in that** it is formed by a girdle (61) of lateral walls (63, 66, 67), the bottom being formed by two sections (62) connected to a corresponding side lateral wall (63) by a fifth fold line (64), said sections being glued to two facing tongues (65) respectively connected to the front and rear lateral walls by sixth fold lines (68), and **in that** the strips are formed by a tongue (70) formed in one piece with the side lateral wall (63), on which are glued two half tongues (71) respectively formed in one piece with the front lateral wall and the rear lateral wall.

12. Tray according to claim 7, **characterised in that** the extra thickness of the bottom is formed by a tongue (65) connected to the front lateral wall and/or to the rear lateral wall.

13. Tray (83) according to any one of claims 1 to 5, **characterised in that** it is formed by a container (81) and a double envelope (82, 82') forming at least three of the four lateral walls of the tray, namely the front lateral wall (91) and the two side lateral walls (97) and said strips (95), said double envelope being arranged to cover the walls of the container and comprising at least one tongue (101) connected to the front lateral wall and/or to the rear lateral wall, said tongue or tongues being glued to the external face of the bottom of the container to form said extra thickness.

14. Tray according to claim 13, **characterised in that** the container (81) and the front lateral wall (91) of the double envelope each comprise an opening (92) substantially in the shape of a U superposed one with the other, allowing lateral access to the contents of the tray, **in that** each side lateral wall (97) of the double envelope is formed by a main flap (97) connected to a corresponding strip (95) by one of said first fold lines (96), said main flaps being glued to the facing lateral walls of the container.

15. Tray according to claim 14, **characterised in that** the double envelope comprises a fourth wall (100) for covering the rear wall (88) of the container, connected to the other end (98') of the strips and provided on the other side with the tongue (101) to form the extra thickness.

16. Tray according to claim 14, **characterised in that** the other side of the strips is connected to a tongue (99) for gluing to the rear wall (88) of the container.

17. Blank (1) or set of two blanks (81, 82, 82') for constituting a tray (3, 4, 47, 50, 83) provided with four lateral walls (5, 6, 7, 8; 63, 67, 66; 88, 91, 97, 100), namely a single blank (1, 41, 60) or first blank (81) provided with two side lateral walls, a front lateral wall and a rear lateral wall, said single blank or the first blank having a bottom panel (9, 84) or a rectangular side lateral panel (63), provided on one side with a first section (7, 66, 87) suitable for forming at least in part the front lateral wall having an opening (18, 92) which is substantially in the shape of a U allowing lateral access to the contents of the tray, the first section (7) of the single blank being connected at the upper edge of the branches of the U to two strips (20) or portions of strip (70, 71) suitable for extending parallel to the bottom when the tray is formed, or the set comprising a second blank (82, 82') provided with a first section (91) of the same shape and substantially the same dimensions as the first section (87) of the first blank and suitable for covering it, said covering first section (91) being connected at the upper edge of the branches of the U to two strips (95) suitable for extending parallel to the bottom when the tray is formed, **characterised in that** the strips (20, 95) or portions of strip (70, 71) comprise means (32, 33; 39, 40; 72, 73; 102, 103) for automatic centering of an upper tray on a lower tray by engagement of a sheet (31, 59) or a tongue (23, 65, 101) forming an extra thickness of the bottom between the external edges of the strips or portions of strip.

18. Blank or set of two blanks according to claim 17, **characterised in that** the means for automatic centering comprise an open notch suitable for cooperating with a facing excrescence respectively forming one piece with an edge of the strip and an edge of the sheet or tongue suitable for forming an extra thickness of the bottom, or vice versa.

19. Blank or set of two blanks according to claim 18, **characterised in that** it comprises at least two notches and two excrescences suitable for cooperating with one another respectively.

20. Blank or set of two blanks according to claim 18 and 19, **characterised in that** the notches are triangular and the excrescences are of complementary shape.

21. Blank or set of blanks according to any one of claims 17 to 20, **characterised in that** the excrescences are on the sheet or the tongue suitable for forming an extra thickness of the bottom.

22. Blank or set of blanks according to any one of claims 17 to 21, **characterised in that** each of said strips (20, 45, 95) is also connected to an adjacent flap (21, 96) suitable for forming at least in part a side lateral wall.

23. Blank according to claims 17 to 22, **characterised in that** the opening (18, 92) substantially in the shape of a U comprises turned-in edges (24).

24. Blank according to claim 23, **characterised in that** the turned-in edges are constituted by a first horizontal tongue (15) connected to the horizontal edge of the branch of the U by a first double fold line (26) and by two second vertical tongues (28) respectively connected to the vertical limbs of the U by second double fold lines (29).

25. Blank according to any one of claims 17 to 24, **characterised in that** it comprises a detachable sheet of cardboard (31, 52) cut from a portion with an opening (31') of said blank between the strips (20) to form a wall for automatic centering of an upper tray on a lower tray after gluing to the bottom.

26. Blank according to any one of claims 17 to 25, **characterised in that** it comprises two main flaps (21, 13) suitable for being juxtaposed facing one another when the tray is formed, respectively connected to the strips (20) and to the bottom (9) by first fold lines (22) and third fold lines (14), said main flaps (21, 13) being arranged in order to be glued to secondary lateral flaps (12, 37) respectively connected to the first section and to a second section suitable for forming the rear lateral wall of the tray by fourth fold lines (37').

27. Blank according to any one of claims 17 to 25, **characterised in that** it is formed by a girdle (61) of lateral panels (63, 66, 67), the bottom being formed by two sections (62) connected to a corresponding side lateral wall (63) by a fifth fold line (64), said sections being suitable for gluing to two facing tongues (65) respectively connected to the front and the rear lateral walls by sixth fold lines (68), and **in that** the strips are suitable for formation by a tongue (70) forming one piece with the side lateral wall (63) and two half tongues (71) respectively forming one piece with the front lateral wall and the rear lateral wall.

28. Set of blanks according to any one of claims 17 to 20, **characterised in that** it comprises the first blank (81) of container type and a second blank (82, 82') comprising a section (91) provided with an opening (92) in the shape of a U, two main flaps (97), respectively connected to the strips (95), said main flaps being arranged in order to be glued to the lateral walls (85, 86) of the container, two small flaps (93) connected to the first section (91), a second section (100) or tongue (99) suitable for gluing to the rear lateral wall (88) of the container and the tongue (101) intended to form the extra thickness, said tongue being connected to the section with the opening in the shape of a U or to the second section.

## Patentansprüche

1. Steige (3, 4; 47, 50, 83) aus einem Papp- bzw. Kartonblattmaterial, welche einen Boden und vier Seitenwände, und zwar zwei seitliche Seitenwände (5, 6; 63; 97), eine seitliche Bodenwand (8, 67; 88, 100) und eine seitliche Frontwand (7, 66, 91), umfasst und oberseitig mit zwei Stegen (20, 69, 95) versehen ist, die sich parallel zum Boden erstrecken, wobei jeder Steg (20, 69, 95) über erste (22, 96) beziehungsweise zweite Faltlinien (19, 94) mit einer seitlichen Seitenwand (5, 6; 63; 97) und mit der seitlichen Frontwand (7, 66, 91) verbunden ist,
**dadurch gekennzeichnet,**
**dass** sie Mittel (32, 33; 39, 40; 72, 73; 103, 102) für die Selbstzentrierung einer oberen Steige (13) auf einer unteren Steige (4) durch Einpassen einer Bodenaufdickung (31, 23, 59, 65, 101) zwischen die Außenkanten der Stege (20, 69, 95) aufweist.

2. Steige nach Anspruch 1,
**dadurch gekennzeichnet,**
**dass** die Selbstzentrierungsmittel eine offene Einkerbung (32, 40, 102) umfassen, die geeignet ist, mit einem gegenüberliegenden Vorsprung (33, 39, 103) zusammenzuwirken, wobei die Einkerbung und der Vorsprung einstückig mit einer Stegkante beziehungsweise mit einer Kante der Bodenaufdickung oder umgekehrt ausgebildet sind.

3. Steige nach Anspruch 2,
**dadurch gekennzeichnet,**
**dass** sie mindestens zwei Einkerbungen und zwei Vorsprünge aufweist, die geeignet sind, jeweils miteinander zusammenzuwirken.

4. Stelge nach Ansprüchen 2 und 3,
**dadurch gekennzeichnet,**
**dass** die Einkerbungen dreleckig sind und die Vorsprünge eine komplementäre Form aufweisen.

5. Steige nach einem beliebigen der Ansprüche 2 bis 4,
**dadurch gekennzeichnet,**
**dass** die Vorsprünge auf der Bodenaufdickung angeordnet sind.

6. Steige nach einem beliebigen der vorhergehenden Ansprüche,
**dadurch gekennzeichnet,**
**dass** die vordere seitliche Frontwand (7, 66, 91) eine im Wesentlichen U-förmige Ausnehmung (18, 92) aufweist, wodurch der Inhalt der Steige seitlich zugänglich ist, und dass die U-förmige Ausnehmung mit einem Rand versehene Kanten (24) aufweist.

7. Steige nach Anspruch 6,
**dadurch gekennzeichnet,**
**dass** die mit einem Rand versehenen Kanten (24) durch eine erste horizontale Lasche (15), die über eine erste Doppelfaltlinie (26) mit der horizontalen Kante des U-Stegs verbunden ist, und durch zwei zweite vertikale Laschen (28) gebildet sind, die jeweils über zweite Doppelfaltlinien (29) mit den vertikalen Schenkeln des U verbunden sind.

8. Steige nach einem beliebigen der vorhergehenden Ansprüche,
**dadurch gekennzeichnet,**
**dass** jede seitliche Seitenwand (5, 6) durch zwei aneinander angrenzende gegenüberliegende Hauptumklappteile (21, 13) gebildet ist, die über dritte Faltlinien (14) und über die ersten Faltlinien (22) mit dem Boden (9) beziehungsweise mit den Stegen (20) verbunden sind, wobei die Hauptumklappteile (21, 13) auf seitliche Nebenumklappteile (12, 37) geklebt sind, die über vierte Faltlinien (37') mit den seitlichen Bodenbeziehungsweise Frontwänden verbunden sind.

9. Steige nach einem beliebigen der vorhergehenden Ansprüche,
**dadurch gekennzeichnet,**
**dass** die Bodenaufdickung durch eine Papp- bzw. Kartonplatte (31, 59) gebildet ist, die auf die Bodenaußenseite geklebt ist.

10. Steige nach einem beliebigen der Ansprüche 1 bis 8,
**dadurch gekennzeichnet,**
**dass** die Bodenaufdickung durch eine Lasche (23, 65, 101) gebildet ist, die mit der seitlichen Bodenwand und/oder Frontwand verbunden ist.

11. Steige nach einem beliebigen der Ansprüche 1 bis 7,
**dadurch gekennzeichnet,**
**dass** sie durch ein Band (61) aus Seitenwänden (63, 66, 67) gebildet ist, wobei der Boden durch zwei Flügel (62) gebildet ist, die über eine fünfte Faltlinie (64) mit einer entsprechenden seitlichen Seitenwand (63) verbunden sind, wobei die Flügel auf zwei gegenüberliegende Laschen (65) geklebt sind, die über sechste Faltlinien (68) mit den seitlichen Boden- beziehungsweise Frontwänden verbunden sind, und dass die Stege durch eine Lasche (70) gebildet sind, die einstückig mit der seitlichen Seitenwand (63) ausgebildet ist und auf die zwei halbe Laschen (71) geklebt sind, welche mit der seitlichen Frontwand beziehungsweise mit der seitlichen Bodenwand einstückig ausgebildet sind.

12. Steige nach Anspruch 7,
**dadurch gekennzeichnet,**
**dass** die Bodenaufdickung durch eine Lasche (65) gebildet ist, die mit der seitlichen Frontwand und/oder mit der seitlichen Bodenwand verbunden ist.

13. Steige (83) nach einem beliebigen der Ansprüche 1 bis 5,
**dadurch gekennzeichnet,**
**dass** sie durch eine Schale (81) und eine Doppelverkleidung (82, 82') gebildet ist, durch welche mindestens drei der vier Seitenwände der Steige gebildet werden, und zwar die seitliche Frontwand (91) und die zwei seitlichen Seitenwände (97) und die Stege (95), wobei die Doppelverkleidung angeordnet ist, um die Wände der Schale zu überdecken, und mindestens eine Lasche (101) aufweist, die mit der seitlichen Frontwand und/oder mit der seitlichen Bodenwand verbunden ist, wobei die Lasche bzw. die Laschen auf die Bodenaußenseite der Schale geklebt ist/sind, um die Aufdickung zu bilden.

14. Steige nach Anspruch 13,
**dadurch gekennzeichnet,**
**dass** die Schale (81) und die vordere seitliche Frontwand (91) der Doppelverkleidung jeweils eine im Wesentlichen U-förmige Ausnehmung (92) aufweisen, wobei die Ausnehmungen übereinander angeordnet sind, wodurch der Inhalt der Steige seitlich zugänglich ist, und dass die jeweilige seitliche Seitenwand (97) der Doppelverkleidung durch ein Hauptumklappteil (97) gebildet ist, das über eine der ersten Faltlinien (96) mit einem entsprechenden Steg (95) verbunden ist, wobei die Hauptumklappteile auf die gegenüberliegenden Seitenwände der Schale geklebt sind.

15. Steige nach Anspruch 14,
**dadurch gekennzeichnet,**
**dass** die Doppelverkleidung eine vierte Wand (100) umfasst, welche die Rückwand (88) der Schale überdeckt, mit dem anderen Ende (98') der Stege verbunden ist und auf der anderen Seite mit der Lasche (101) zur Bildung der Aufdickung versehen ist.

16. Steige nach Anspruch 14,
**dadurch gekennzeichnet,**
**dass** die andere Seite der Stege mit einer Lasche (99) zur Klebung auf die Rückwand (88) der Schale verbunden ist.

17. Zuschnitt (1) bzw. Anordnung aus zwei Zuschnitten (81, 82, 82') zur Bildung einer Steige (3, 4, 47, 50, 83) mit vier Seitenwänden (5, 6, 7, 8; 63, 67, 66: 88. 91, 97, 100), und zwar Einzelzuschnitt (1, 41, 60) bzw. erster Zuschnitt (81) mit zwei seitlichen Seitenwänden, einer seitlichen Frontwand und einer seitlichen Bodenwand, wobei der Einzelzuschnitt bzw. der erste Zuschnitt ein Bodenfeld (9, 84) oder ein rechteckiges seitliches Seitenfeld (63) mit einem ersten, auf einer Seite angeordneten Flügel (7, 66, 87) aufweist, der geeignet ist, mindestens teilweise die seitliche Frontwand zu bilden, welche eine im Wesentlichen U-förmigen Ausnehmung (18, 92) aufweist, wodurch der Inhalt der Steige seitlich zugänglich ist, wobei der erste Flügel (7) des Einzelzuschnitts an der Oberkante der Schenkel des U mit zwei Stegen (20) bzw. Stegabschnitten (70, 71) verbunden ist, die geeignet sind, sich parallel zum Boden zu erstrecken, wenn die Steige gebildet ist, bzw. wobei die Anordnung einen zweiten Zuschnitt (82, 82') aufweist, der mit einem ersten Flügel (91) mit derselben Form und im Wesentlichen mit denselben Abmessungen wie der erste Flügel (87) des ersten Zuschnitts versehen ist und geeignet ist, diesen zu überdecken, wobei der erste überdeckende Flügel (91) an der Oberkante der Schenkel des U mit zwei Stegen (95) verbunden ist, die geeignet sind, sich parallel zum Boden zu erstrecken, wenn die Steige gebildet ist,
**dadurch gekennzeichnet, dass** die Stege (20, 95) bzw. Stegabschnitte (70, 71) Mittel (32, 33; 39, 40; 72, 73; 102, 103) für die Selbstzentrierung einer oberen Steige auf einer unteren Steige durch Einpassen einer Platte (31, 59) bzw. einer Lasche (23, 65, 101) aufweisen, welche eine Bodenaufdickung zwischen den Außenkanten der Stege bzw. Stegabschnitte bilden.

18. Zuschnitt bzw. Anordnung aus zwei Zuschnitten nach Anspruch 17,
**dadurch gekennzeichnet,**
**dass** die Selbstzentrierungsmittel eine offene Einkerbung umfassen, die geeignet ist, mit einem gegenüberliegenden Vorsprung zusammenzuwirken, wobei die Einkerbung und der Vorsprung einstückig mit einer Stegkante beziehungsweise mit einer Kante der eine Bodenaufdickung bildenden Platte bzw. Lasche oder umgekehrt ausgebildet sind.

19. Zuschnitt bzw. Anordnung aus zwei Zuschnitten nach Anspruch 18,
**dadurch gekennzeichnet,**
**dass** er bzw. sie mindestens zwei Einkerbungen und zwei Vorsprünge aufweisen, die geeignet sind, jeweils miteinander zusammenzuwirken.

20. Zuschnitt bzw. Anordnung aus zwei Zuschnitten nach Anspruch 18 und 19,
**dadurch gekennzeichnet,**
**dass** die Einkerbungen dreieckig sind und die Vorsprünge eine komplementäre Form aufweisen.

21. Zuschnitt bzw. Anordnung aus Zuschnitten nach einem beliebigen der Ansprüche 17 bis 20,
**dadurch gekennzeichnet,**
**dass** die Vorsprünge auf der eine Bodenaufdickung bildenden Platte bzw. Lasche angeordnet sind.

22. Zuschnitt bzw. Anordnung aus Zuschnitten nach einem beliebigen der Ansprüche 17 bis 21,
**dadurch gekennzeichnet,**
**dass** die jeweiligen Stege (20, 45, 95) ferner mit einem angrenzenden Umklappteil (21, 96) verbunden sind, das geeignet ist, zumindest teilweise eine seitliche Seitenwand zu bilden.

23. Zuschnitt nach Anspruch 17 bis 22,
**dadurch gekennzeichnet,**
**dass** die im Wesentlichen U-förmige Ausnehmung (18, 92) mit einem Rand versehene Kanten (24) aufweist.

24. Zuschnitt nach Anspruch 23,
**dadurch gekennzeichnet,**
**dass** die mit einem Rand versehenen Kanten durch eine erste horizontale Lasche (15), die über eine erste Doppelfaltlinie (26) mit der horizontalen Kante des U-Stegs verbunden ist, und durch zwei zweite vertikale Laschen (28) gebildet sind, die jeweils über zweite Doppelfaltlinien (29) mit den vertikalen Schenkeln des U verbunden sind.

25. Zuschnitt nach einem beliebigen der Ansprüche 17 bis 24,
**dadurch gekennzeichnet,**
**dass** er eine lösbare Papp- bzw. Kartonplatte (31, 52) aufweist, die in einem offenen Bereich (31') des Zuschnitts zwischen den Stegen (20) ausgeschnitten ist, um eine Wand für die Selbstzentrierung einer oberen Steige auf einer unteren Steige nach Klebung auf dem Boden zu bilden.

26. Zuschnitt nach einem beliebigen der Ansprüche 17 bis 25,
**dadurch gekennzeichnet,**
**dass** er zwei Hauptumklappteile (21, 13) aufweist, die geeignet sind, bei der Bildung der Steige gegenüberliegend aneinander angrenzend angeordnet zu werden, und die über erste (22) und über dritte Faltlinien (14) mit den Stegen (20) beziehungsweise mit dem Boden (9) verbunden sind, wobei die Hauptumklappteile (21, 13) angeordnet sind, um auf seitliche Nebenumklappteile (12, 37) geklebt zu werden, die mit dem ersten Flügel beziehungsweise mit einem zweiten Flügel verbunden sind, der geeignet ist, über vierte Faltlinien (37') die seitliche Bodenwand der Steige zu bilden.

27. Zuschnitt nach einem beliebigen der Ansprüche 17 bis 25,
**dadurch gekennzeichnet,**
**dass** er durch ein Band (61) aus Seitenfeldern (63, 66, 67) gebildet ist, wobei der Boden durch zwei Flügel (62) gebildet ist, die über eine fünfte Faltilnie (64) mit einer entsprechenden seitlichen Seitenwand (63) verbunden sind, wobei die Flügel geeignet sind, auf zwei gegenüberliegende Laschen (65) geklebt zu werden, die über sechste Faltlinien (68) mit den seitlichen Boden- beziehungsweise Frontwänden verbunden sind, und dass die Stege geeignet sind, durch eine einstückig mit der seitlichen Seitenwand (63) ausgebildete Lasche (70) und durch zwei einstückig mit der seitlichen Frontwand beziehungsweise mit der seitlichen Bodenwand ausgebildete halbe Laschen (71) gebildet zu werden.

28. Anordnung aus Zuschnitten nach einem beliebigen der Ansprüche 17 bis 20,
dadurch gekenntzeichnet,
dass sie den ersten Zuschnitt (81) vom Typ Schale und einen zweiten Zuschnitt (82, 82') mit einem Flügel (91) umfasst, der mit einer U-förmigen Ausnehmung (92) versehen ist, ferner zwei jeweils mit den Stegen (95) verbundenen Hauptumklappteile (97), wobei die Hauptumklappteile angeordnet sind, um auf die Seitenwände (85, 86) der Schale geklebt zu werden, zwei kleine, mit dem ersten Flügel (91) verbundene Umklappteile (93), einen zweiten Flügel (100) bzw. Lasche (99), geeignet, auf die seitliche Bodenwand (88) der Schale geklebt zu werden, und die Lasche (101), die dazu bestimmt ist, die Aufdickung zu bilden, wobei die Lasche mit dem eine U-förmige Ausnehmung aufweisenden Flügel bzw. mit dem zweiten Flügel verbunden ist.
